# EUROPÄISCHE PATENTSCHRIFT

(11) **EP 0 529 467 B1**
(45) Veröffentlichungstag und Bekanntmachung des Hinweises auf die Patenterteilung: **20.03.1996**
(21) Anmeldenummer: 92114025.7
(22) Anmeldetag: 18.08.1992
(51) Int. Cl.: E04B 2/14, E04B 2/18

(54) **Mauerziegel**
Brick
Brique

(30) Priorität: 24.08.1991 DE 4128163
(43) Veröffentlichungstag der Anmeldung: 03.03.1993
(73) Patentinhaber: Ziegel-Kontor Ulm GmbH, D-89073 Ulm (DE)
(72) Erfinder: Staudacher, Otto, W-8909 Balzhausen (DE)
(74) Vertreter: Patentanwälte Eisele, Otten & Roth

(56) Entgegenhaltungen:
- AT-B- 288 654
- DE-A- 2 461 866
- US-E- 17 291

## Beschreibung

Die Erfindung betrifft einen Mauerziegel nach dem Gattungsbegriff des Patentanspruchs 1.

Aus der DE-A-24 61 866 ist eine Verbundwand aus Mauerbausteinen dieser Art bekannt, welche je aus einem Hohlblockstein, einer Wärmedämmplatte und einer Außenverkleidungsplatte bestehen, die mittels hinterschnittener Nuten und entsprechend geformter Vorsprünge aneinander festgehalten sind. Dabei ergeben sich entsprechend der Bemessung der Eindringtiefe der Vorsprünge parallel zu den Sichtflächen verlaufende Spalte und zwar zu dem Zweck, die durch die Wand diffundierte Feuchtigkeit abzuführen. Diese Spalte haben jedoch im Vergleich zu dem Zwischenstück aus Dämmstoff keine thermische Bedeutung.

Die steigenden Anforderungen an die Wärmedämmung der Außenwände von Gebäuden sind der Grund für den Bedarf an Ziegeln mit immer kleinerer Wärmeleitzahl. Die Bemühungen konzentrierten sich zunächst auf die Gestaltung der Stoßflächen. Diese werden verzahnt und die Ziegel beim Versetzen ohne Vermörtelung knirsch gestoßen. Ferner bemühte man sich bei Hochlochziegeln um ein ausgeklügeltes Lochbild. Als Werkstoff werden tonige Massen mit Zusatz von porenbildenden Stoffen verwendet. Auf diesem Wege erreichte man bereits baurechtlich zugelassene Ziegel, die mit einer Wärmeleitzahl von 0,16 W/(m K) zugrundegelegt werden können, wenn bei einem aus Ziegeln von 238 mm Höhe mit Leichtmörtel hergestellten Mauerwerk ohne Berücksichtigung des Außen- und Innenputzes der rechnerische Nachweis des Wärmeschutzes geführt werden soll.

Der Erfindung liegt die Aufgabe zugrunde, die Wärmeleitzahl von Mauerziegeln weiter zu verringern.

Diese Aufgabe wird erfindungsgemäß dadurch gelöst, daß bei einem Mauerziegel der einleitend bezeichneten Art sämtliche Teile aus einem Ziegelwerkstoff bestehen. Es wird also ein mehrteiliger Ziegel vorgeschlagen und die Art der Verbindung der in Wärmedurchgangsrichtung aufeinanderfolgenden Teile des bekannten Mauerbausteins auf diesen mehrteiligen Ziegel übertragen.

Der Grundgedanke der Erfindung besteht darin, den Ziegel parallel zur Wandfläche des daraus hergestellten Mauerwerks zu spalten und dadurch für den Wärmedurchfluß von Sichtfläche zu Sichtfläche eine Sperre zu bilden, ohne jedoch den Ziegel als Verarbeitungs- und Transporteinheit aufzugeben. Die Teilziegel sollen vielmehr zusammenbleiben und gemeinsam versetzt werden. Der Luftspalt braucht nicht dick zu sein, 1 bis 2 mm haben schon eine beträchtliche Wirkung. Dabei könnten feine Stützrippen oder geeignete Abstandshalter an den Spaltinnenflächen angeformt bzw. angebracht sein, um die gewünschte Spaltdicke zu gewährleisten.

Besonders eignet sich eine schwalbenschwanzförmige Profilierung, so daß der eine Teil ziegel am anderen in Höhenrichtung verschiebbar geführt ist. Die Verschiebung ist jedoch nicht der Zweck dieser gegenseitigen Führung, die auch ein T-förmiges Profil haben könnte oder in Form eines Rundwulstes und einer Rundnut ausgebildet sein könnte. Die Führung soll jedoch ein deutliches Spiel haben, so daß sich mit Ausnahme der schmalen Berührungsbereiche, d. h. bei einer Schwalbenschwanzführung an den Schrägflächen, ein Spalt von Stoßfläche zu Stoßfläche entsteht, wenn die Teile soweit möglich auseinandergezogen werden. Der Spalt ist infolge seiner Umlenkungen insgesamt länger als die Ziegellänge von Stoßfläche zu Stoßfläche. Genau genommen entstehen Spaltabschnitte, die sich in Längsrichtung teilweise überlappen und damit der Wirkung eines ununterbrochen durchlaufenden Spaltes zumindest sehr nahe kommen.

Es ist nicht zu erwarten, daß sich beim Anheben des Mauerziegels die Teilziegel gegeneinander verschieben, da sich die Gleitflächen verklemmen und die Oberflächenrauhigkeit des Werkstoffs eine jede Bewegung verhindernde Reibwirkung entfaltet. Der herstellungstechnische Vorteil des durch derartige Gleitführungen bewirkten losen Zusammenhangs der Teil ziegel besteht darin, daß sie wie üblich durch Extrudieren hergestellt werden können.

Eine weitere Variante besteht noch darin, daß anstelle einer hinterschnittenen Nut am einen Teil ziegel und eines in diese eingreifenden Vorsprungs am anderen Teil ziegel beide Teil ziegel mit einander spiegelbildlich gegenüberliegenden Nuten ausgestattet sind und daß ein eigenes Verbindungsstück mit entsprechendem Querschnitt in beide Nuten eingreift. Dieses Verbindungsstück könnte gleichzeitig Abstandshalter sein und die Teilziegel beim Einstecken auf volle Spaltdicke voneinander abspreizen.

Zweckmäßigerweise kann dies aber auch dadurch erreicht werden, daß bei Mauerziegeln, deren Stoßflächen in einem Nut-Feder-Profil ausgebildet sind, die Nut bzw. Feder an der Stoßstelle der Teilziegel soweit verbreitert bzw. verengt wird, daß beim Stoßen der Mauerziegel der den Wärmedurchgang sperrende Längsspalt durch Keilwirkung geöffnet wird.

Schließlich kann das bekannte Herstellungsverfahren von Hochlochziegeln durch Extrudieren auch bei den vorgeschlagenen Mauerziegeln im Prinzip beibehalten werden. Zweckmäßigerweise wird jeweils der gesamte aus getrennten Teilziegeln bestehende Mauerziegel aus einem einzigen Mundstück extrudiert und zusammenhängend weiterbehandelt, d. h. vom Strang abgeschnitten, getrocknet, gebrannt, gegebenenfalls geschliffen, verpackt, versandt und schließlich auch am Bau versetzt.

Zur Erzeugung des Spaltes, d. h. zur Teilung des extrudierten Stranges in z. B zwei Teilstränge kann ein entsprechend gebogener Blechstreifen dienen, der sich quer über die Mundstücksöffnung und zwischen den entsprechend angepaßten Lochkernen bzw. Kernhaltern hindurch erstreckt.

Ein Auführungsbeispiel der Erfindung wird nachfolgend anhand der einzigen Zeichnung erläutert, welche die Draufsicht eines Mauerziegels zeigt.

Der dargestellte Mauerziegel ist als Leichthochlochziegel mit Rhombuslochung ausgeführt. Er besteht aus zwei Teilziegeln 1 und 2, die durch zwei sich in Extrudierrichtung, d. h. Höhenrichtung, erstreckende Schwalbenschwanzführungen zusammengehalten sind. Beide Teilziegel 1 und 2 sind deckungsgleich, der obere istjedoch gegenüber dem unteren um 180° verdreht. Jeder Teilziegel hat eine Schwalbenschwanznut und einen schwalbenschwanzförmigen Vorsprung 3, der in die Nut des anderen Teilziegels eingreift. Dabei hat der Vorsprung 3 Spiel in der Nut, so daß, auch abhängig von der Neigung der Schrägflächen an den Nuten und den Vorsprüngen 3, die Teil ziegel 1 und 2 bis in die gezeichnete Stellung auseinandergezogen werden können. Dabei ergeben sich ebene Spaltabschnitte 4, 5 und 6, die sich parallel zu den Sichtflächen 7 in einer Ebene erstrecken und mit den Spaltabschnitten 8 und 9, die zwischen der Nutinnenfläche und der Stirnfläche des Vorsprungs 3 gebildet sind, auf Lücke stehen und sich gegenseitig überlappen. Dieses Spaltsystem bildet für die von Sichtfläche 7 zu Sichtfläche 7 strömende Wärme eine hochwirksame Sperre.

Der Mauerziegel wurde aus einem einteiligen Mauerziegel mit regelmäßigem Lochbild und rhombusförmigen Schlitzlöchern 10 entwickelt. Durch den Verlauf der Spaltabschnitte 4 - 9 waren Anpassungen des Lochbildes erforderlich, um die bisherige Stegbreite auch im Bereich der Schwalbenschwanznuten und der Vorsprünge 3 beizubehalten. Einige Schlitzlöcher sind weggefallen, andere wurden abgeflacht oder auf einen Teil ihrer Längserstreckung reduziert. In den Vorsprüngen 3 wurde je ein rechteckiges Loch 11 eingefügt. Die Stoßflächen des Mauerziegels mit den nicht dargestellten benachbarten Mauerziegeln sind profiliert mit trapezförmigen Federn 12 und Nuten 13. Jede Feder enthält ein rundes Loch 14.

## Patentansprüche

1. Mauerziegel mit Sicht-, Stoß- und Lagerflächen, bestehend aus mehreren Teilen (1, 2), die mittels in Höhenrichtung verlaufender hinterschnittener Nuten und an die Nutquerschnitte angepaßter und in die Nuten eingreifender Vorsprünge aneinanderhängen, wobei zwischen den Teilen im wesentlichen parallel zu den Sichtflächen (7) verlaufende Spalte (4, 5, 6, 8, 9) vorgesehen sind, dadurch gekennzeichnet, daß sämtliche Teile (1, 2) einschließlich möglicher Verbindungstücke aus einem Ziegelwerkstoff bestehen.

2. Mauerziegel nach Anspruch 1, dadurch gekennzeichnet, daß die Nuten Schwalbenschwanznuten sind.

3. Verfahren zur Herstellung von Mauerziegeln nach Anspruch 1, dadurch gekennzeichnet, daß jeweils der gesamte aus getrennten Teilziegeln (1, 2) bestehende Mauerziegel aus einem einzigen Mundstück extrudiert und zusammenhängend weiterbehandelt wird.

## Claims

1. Wall brick with face, abutting and bearing surfaces comprising several parts (1, 2), linked together by means of undercut grooves running in a vertical direction and projections fitted to the groove cross-sections and engaging with the grooves, whereby there are gaps (4, 5, 6, 8, 9) provided between the parts that are essentially parallel to the face surfaces (7) characterised in that all the parts (1, 2) including possible connecting pieces are made of a brick material.

2. Wall brick according to Claim 1, characterised in that the grooves are dovetail grooves.

3. Method for the production of wall bricks according to Claim 1, characterised in that the whole wall brick comprising separated brick parts (1, 2) is extruded from a single nozzle and is treated further linked together.

## Revendications

1. Brique ayant des surfaces visible, de joint et d'appui, constituée de plusieurs pièces (1, 2) qui sont suspendues l'une à l'autre au moyen de rainures contre-dépouillées s'étendant en direction de la hauteur et de saillies adaptées aux sections transversales des rainures et s'engageant dans les rainures, des fentes (4, 5, 6, 8, 9) s'étendant entre les pièces sensiblement parallèlement aux surfaces visibles (7) étant prévues,
caractérisée en ce que toutes les pièces (1, 2), y compris d'éventuelles pièces de liaison, sont constituées d'une matière de brique.

2. Brique selon la revendication 1,
caractérisée en ce que les rainures sont des rainures en queue d'aronde.

3. Procédé pour fabriquer des briques selon la revendication 1,
caractérisé en ce que, à chaque fois, la brique complète, constituée de briques partielles séparées (1, 2), est extrudée à partir d'un orifice de filière unique et est traitée ultérieurement en continu.
